# FASCICULE DE BREVET EUROPEEN

(11) **EP 3 112 578 B1**
(45) Date de publication et mention de la délivrance du brevet: **11.04.2018**
(21) Numéro de dépôt: 16177622.4
(22) Date de dépôt: 01.07.2016
(51) Int. Cl.: E06B 9/76, E06B 9/78, E06B 9/17

(54) **DISPOSITIF DE SORTIE DE COFFRE DE VOLET ROULANT**
AUSLASSVORRICHTUNG EINES ROLLLADENKASTENS
OUTLET DEVICE OF A ROLLER SHUTTER BOX

(30) Priorité: 03.07.2015 FR 1556326
(43) Date de publication de la demande: 04.01.2017
(73) Titulaire: Deprat Jean SA, 59100 Roubaix (FR)
(72) Inventeur: PROUVOST, Fréderic, 59100 ROUBAIX (FR); KIMPE, Florent, 59650 VILLENEUVE D'ASCQ (FR)
(74) Mandataire: Bureau Duthoit Legros Associés

(56) Documents cités:
- EP-A1- 0 723 065
- EP-A1- 2 503 090
- EP-A2- 1 764 467

## Description

L'invention concerne un dispositif de sortie de coffre de volet roulant pour le passage d'une tige à travers une planche du coffre de volet roulant, ainsi qu'un coffre de volet roulant équipé d'un tel dispositif.

Le domaine de l'invention est celui des mécanismes de volet roulant à commande manuelle, et plus particulièrement des mécanismes d'actionnement qui comprennent un treuil, interne audit coffre dont la sortie entraîne le tambour d'enroulement du tablier et dont l'entrée est connectée à une commande manuelle telle qu'une manivelle, externe audit coffre, par l'intermédiaire d'une liaison à tringles.

Un tel dispositif de sortie comporte, une tige traversant un perçage de la planche, dont l'une des extrémités est destinée à être positionnée interne au coffre, connectée à l'entrée du treuil, et l'autre extrémité, externe audit coffre, est destinée à être entrainée par une manivelle, classiquement par l'intermédiaire d'un cardan ou genouillère.

Le dispositif de sortie divulgué par exemple dans EP 0723065 A1 comporte encore un élément support, bien souvent plastique, externe audit coffre venant se fixer sur la planche, ainsi qu'un élément sphérique, reçu dans un logement complémentaire dudit élément support et en liaison rotule avec ce dernier. La tige du dispositif de sortie traverse ledit élément sphérique au travers d'un trou reprenant la forme de la tige.

Un tel mécanisme nécessite donc le passage d'une tige au travers d'une planche du coffre, et ainsi le perçage de cette planche. Lors de la pose, l'installateur procède tout d'abord au perçage de la planche du coffre, positionné par rapport à la sortie du treuil, puis procède à la mise en place d'un dispositif de sortie de coffre de volet roulant, par l'insertion de la tige, puis la fixation de l'élément support sur la paroi externe de la planche.

Ce perçage provoque une dégradation de l'étanchéité de l'enveloppe formée par le coffre de volet roulant, et est ainsi à l'origine d'une déperdition thermique en raison de l'interstice créée entre le perçage et la tige.

Le but de la présente invention est de pallier aux inconvénients en proposant un dispositif de sortie de coffre limitant les déperditions thermiques au niveau du perçage de la tige du mécanisme de manoeuvre.

D'autres buts et avantages de l'invention apparaitront au cours de la description qui n'est donnée qu'à titre indicatif et qui n'a pas pour but de la limiter.

Aussi l'invention concerne un dispositif de sortie de coffre de volet roulant pour le passage d'une tige à travers une planche du coffre, comportant :
- ladite tige, destinée à traverser la planche du coffre,
- un élément support destiné à être fixé à la planche du coffre, extérieurement audit coffre et comportant un logement pour un élément sphérique en liaison rotule avec ledit élément support,
- ledit élément sphérique, présentant un alésage traversant pour le passage de la tige, à savoir un trou reprenant la forme de la tige selon l'invention, ledit dispositif présente:
- une premier joint, destiné à être pincé entre ledit support et la face extérieure de la planche du coffre afin de réaliser l'étanchéité à l'air entre ledit support et ladite planche,
- un second joint, disposé entre ladite tige et ledit élément sphérique afin de réaliser l'étanchéité à l'air au niveau de l'inter-espace entre la tige et ledit élément sphérique.

Selon des caractéristiques optionnelles de l'invention prises seules ou en combinaison :
- ledit premier joint et/ou ledit second joint sont dans un matériau élastomère ;
- ledit élément sphérique présente un siège pour le support du second joint, le siège étant positionné sur ledit élément sphérique à une extrémité dudit alésage traversant, ledit siège formant un appui latéral pour le second joint ;
- ledit élément sphérique présente un siège pour le support du second joint, ledit dispositif comportant des moyens de contre-appui, solidarisés à ladite tige et/ou encore sur ledit élément sphérique, prenant appui sur ledit second joint de l'autre côté du second joint par rapport audit siège afin d'obtenir le maintien du second joint pris entre lesdits moyens de contre-appui et ledit siège ;
- lesdits moyens de contre-appui sont constitués par des oreilles, s'étendant en saille de la tige, rigidement solidaires de la tige, lesdites oreilles prenant appui sur ledit second joint afin d'obtenir le maintien du second joint entre lesdits moyens de contre-appui et ledit siège ;
- ledit second joint est un joint torique ;
- ledit premier joint est un joint plat ;
- ledit élément support comprend un logement pour la réception dudit premier joint, au jeu d'emboîtement près ;
- le dispositif de sortie présente un cardan ou une genouillère à l'extrémité de la tige destinée à ressortir extérieurement audit coffre.

L'invention concerne encore un coffre de volet roulant comportant un dispositif de sortie de coffre de volet roulant conforme à l'invention permettant le passage de la tige dudit dispositif à travers un perçage d'une planche dudit coffre, ledit élément support étant fixé à ladite planche extérieurement audit coffre, ledit premier joint étant pincé entre ladite planche et ledit élément support afin d'assurer l'étanchéité à l'air entre ledit élément support et ladite planche, ledit second joint assurant l'étanchéité à l'air entre la tige et ledit élément sphérique, l'extrémité de ladite tige, interne audit coffre, étant connectée à l'entrée d'un treuil du mécanisme de volet roulant, l'extrémité de la tige externe au coffre étant destinée à être connectée à une manoeuvre.

L'invention sera mieux comprise à la lecture de la description suivante accompagnée des dessins en annexe parmi lesquels :
- La figure 1 est une vue en perspective d'un dispositif de sortie de coffre de volet roulant, qui comporte ledit élément support, ledit élément sphérique, la tige, le cardan, ainsi que les moyens d'étanchéité à l'air selon l'invention, à savoir le premier joint et le second joint.
- La figure 2 est une vue selon un plan de coupe passant par l'axe de la tige, illustrant l'étanchéité créée par le second joint, torique, au niveau de l'inter-espace entre la tige et ledit élément sphérique,
- La figure 3 est une vue, partielle d'un coffre de volet roulant comprenant un dispositif de sortie de coffre selon la figure 1,
- La figure 4 est une vue selon la coupe IV-IV telle qu'illustrée à la figure 3,
- La figure 5 est une vue de détail selon le cadre V tel qu'illustré à la figure 4.

Aussi l'invention concerne un dispositif 1 de sortie de coffre C de volet roulant pour le passage d'une tige 2 à travers une planche P du coffre C, comportant :
- ladite tige 2, destinée à traverser la planche P du coffre C, à travers un perçage de la planche,
- un élément support 3 destiné à être fixé à la planche P du coffre, extérieurement audit coffre et comportant un logement 30 pour un élément sphérique 4 en liaison rotule avec ledit élément support 3,
- ledit élément sphérique 4, présentant un alésage traversant 40 pour le passage de la tige 2.

Le dispositif de sortie selon l'invention reprend ainsi la structure d'un dispositif de sortie tel que connu de l'état de la technique des mécanismes à volet roulant à commande manuelle par manivelle, externe au coffre, et à treuil de commande, interne au coffre.

Selon les constatations de l'inventeur, le perçage de la planche de coffre engendre des pertes d'étanchéité à l'air importantes, en raison de deux interstices crées respectivement entre l'élément support et la planche, d'une part, et entre la tige et ledit élément sphérique, d'autre part.

L'invention est encore née de la constatation par l'inventeur que la perte d'étanchéité à l'air au niveau de l'interstice entre l'élément sphérique et le logement complémentaire de l'élément support est négligeable, en raison du contact intime créé entre ces deux éléments.

Le dispositif de sortie de coffre de volet roulant selon l'invention assure l'étanchéité à l'air du dispositif en ces deux interstices seulement.

A cet effet, ledit dispositif 1 présente:
- un premier joint 5, destiné à être pincé entre ledit support 3 et la face extérieure de la planche P du coffre afin de réaliser l'étanchéité à l'air entre ledit support 3 et ladite planche P,
- un second joint 6, disposé entre ladite tige 2 et ledit élément sphérique 4 afin de réaliser l'étanchéité à l'air au niveau de l'inter-espace entre la tige 2 et ledit élément sphérique 4.

La surface du premier joint 5 s'étend autour du diamètre du perçage dans la planche P afin de réaliser l'étanchéité à l'air. Le premier joint 5 est destiné à être pincé entre ledit élément support 3 et la planche P lors de la fixation dudit élément support 3, en particulier lorsque ledit élément support 3 est vissé à ladite planche. A cet effet, l'élément support 3 peut présenter des trous 31 pour le passage de vis de fixation.

Le premier joint 5 peut être dans un matériau élastomère. Ledit premier joint 5 peut être un joint plat, en particulier de contour rectangulaire, présentant des trous 51, au droit des trous 31 dudit élément support 3, pour le passage des vis de fixation, ainsi qu'un passage 52, notamment circulaire pour le passage dudit élément sphérique 4. Ce premier joint 5 peut être reçu dans une cavité formant un logement de l'élément support pour la réception du premier joint 5, au jeu d'emboîtement près.

Ledit second joint 6 est un joint circulaire, par exemple torique, monté autour de la tige 2, positionné entre la tige 2 et ledit élément sphérique 4 afin de réaliser l'étanchéité entre ces deux éléments. Le second joint 6 peut être dans un matériau élastomère. Ledit élément sphérique 4 présente un siège 41 pour le support du second joint 6. Le siège 41 peut être positionné sur ledit élément sphérique 4 à une extrémité dudit alésage traversant 40. Selon un mode de réalisation, illustré non limitativement aux figures, le siège forme un appui latéral pour le second joint 6.

Le maintien du second joint 6 en appui sur le siège 41 peut être obtenu avec des moyens de contre-appui 7, solidarisés à ladite tige 2 et/ou encore sur ledit élément sphérique 4. Ces moyens 7 prennent appui sur ledit second joint 6 de l'autre côté du second joint 6 par rapport audit siège 41 afin d'obtenir le maintien du second joint 6 pris entre lesdits moyens de contre-appui 7 et ledit siège 41.

Lesdits moyens de contre-appui 7 peuvent être constitués par des oreilles, notamment au nombre de deux, s'étendant en saille latéralement à la tige, rigidement solidaires de la tige 2. Ces oreilles 71 prennent appui sur ledit second joint 6 afin d'obtenir le maintien du second joint.

Le maintien du second joint 6 contre le siège 41 est ainsi obtenu par l'appui des deux oreilles de la tige sur le joint placé entre les oreilles et l'élément sphérique 4 de la rotule. Les oreilles 71 peuvent être en métal, comme la tige 2, et au nombre de deux, diamétralement opposées.

Le dispositif de sortie de coffre peut encore comporter un joint cardan, appelé cardan 8 à l'extrémité de la tige 2 destinée à ressortir extérieurement audit coffre C.

L'invention concerne encore un coffre de volet roulant comportant un dispositif 1 de sortie de coffre de volet roulant conforme à l'invention et permettant le passage de la tige 2 dudit dispositif 1 à travers un perçage d'une planche P dudit coffre C, ledit élément support 3 étant fixé à ladite planche 2 extérieurement audit coffre C, en particulier par l'intermédiaire de vis.

Selon l'invention, le premier joint 5 est pincé entre ladite planche P et ledit élément support 3 afin d'assurer l'étanchéité à l'air entre ledit élément support 3 et ladite planche P. Ledit second joint 6 assure l'étanchéité à l'air entre la tige 2 et ledit élément sphérique 4. L'extrémité de ladite tige 2, interne audit coffre, est connectée à l'entrée d'un treuil T du mécanisme de volet roulant, l'extrémité de la tige 2 externe au coffre étant destinée à être connectée à une manoeuvre telle qu'une manivelle, par l'intermédiaire du cardan 8.

Naturellement d'autres modes de réalisations auraient pu être envisagés par l'homme du métier sans pour autant sortir du cadre de l'invention telle que défini ci-après.

### NOMENCLATURE

1. Dispositif de sortie de coffre,
2. Tige,
3. Elément support,
30. Logement,
31. Trous,
4. Elément sphérique,
40. Alésage traversant,
41. Siège,
5. Premier joint,
51. Trous,
52. Passage,
6. Second joint,
7. Moyens de contre-appui,
71. Oreilles,
8. Cardan,
C. Coffre,
P. Planche du coffre,
T. Treuil.

## Revendications

1. Dispositif (1) de sortie de coffre (C) de volet roulant pour le passage d'une tige (2) à travers une planche (P) du coffre (C), comportant :
- ladite tige (2), destinée à traverser la planche (P) du coffre (C),
- un élément support (3) destiné à être fixé à la planche (P) du coffre, extérieurement audit coffre et comportant un logement (30) pour un élément sphérique (4) en liaison rotule avec ledit élément support (3),
- ledit élément sphérique (4), présentant un alésage traversant (40) pour le passage de la tige (2),
**caractérisé en ce que** ledit dispositif (1) présente:
- un premier joint (5), destiné à être pincé entre ledit support (3) et la face extérieure de la planche (P) du coffre afin de réaliser l'étanchéité à l'air entre ledit support (3) et ladite planche (P),
- un second joint (6), disposé entre ladite tige (2) et ledit élément sphérique (4) afin de réaliser l'étanchéité à l'air au niveau de l'inter-espace entre la tige (2) et ledit élément sphérique (4).

2. Dispositif selon la revendication 1 dans lequel ledit premier joint (5) et/ou ledit second joint (6) sont dans un matériau élastomère.

3. Dispositif selon l'une des revendications 1 ou 2, dans lequel ledit élément sphérique (4) présente un siège (41) pour le support du second joint (6), le siège (41) étant positionné sur ledit élément sphérique (4) à une extrémité dudit alésage traversant (40), ledit siège formant un appui latéral pour le second joint (6).

4. Dispositif selon l'une des revendications 1 à 3, dans lequel ledit élément sphérique (4) présente un siège (41) pour le support du second joint (6), ledit dispositif (1) comportant des moyens de contre-appui (7), solidarisés à ladite tringle (2) et/ou encore sur ledit élément sphérique (4), prenant appui sur ledit second joint (6) de l'autre côté du second joint (6) par rapport audit siège (41) afin d'obtenir le maintien du second joint (6) pris entre lesdits moyens de contre-appui (7) et ledit siège (41).

5. Dispositif selon la revendication 4, dans lequel lesdits moyens de contre-appui (7) sont constitués par des oreilles, s'étendant en saille de la tige, rigidement solidaires de la tige, lesdites oreilles prenant appui sur ledit second joint (6) afin d'obtenir le maintien du second joint (6) pris entre lesdits moyens de contre-appui (7) et ledit siège (41).

6. Dispositif selon l'une des revendications 1 à 5, dans lequel ledit second joint (6) est un joint torique.

7. Dispositif selon l'une des revendications 1 à 6, dans lequel ledit premier joint (5) est un joint plat.

8. Dispositif selon l'une des revendications 1 à 7, dans lequel ledit élément support (3) comprend un logement pour la réception dudit premier joint (5), au jeu d'emboîtement près.

9. Dispositif selon l'une des revendications 1 à 8, présentant un cardan (8) à l'extrémité de la tige (2) destinée à ressortir extérieurement audit coffre (C).

10. Coffre de volet roulant comportant un dispositif (1) de sortie de coffre de volet roulant selon l'une des revendications 1 à 9 permettant le passage de la tige (2) dudit dispositif (1) à travers un perçage d'une planche (P) dudit coffre (C), ledit élément support (3) étant fixé à ladite planche (2) extérieurement audit coffre (C), ledit premier joint (5) étant pincé entre ladite planche (P) et ledit élément support (3) afin d'assurer l'étanchéité à l'air entre ledit élément support (3) et ladite planche (P), ledit second joint (6) assurant l'étanchéité à l'air entre la tige (2) et ledit élément sphérique (4), l'extrémité de ladite tige (2), interne audit coffre, étant connectée à l'entrée d'un treuil du mécanisme de volet roulant, l'extrémité de la tige (2) externe au coffre étant destinée à être connectée à une manoeuvre.

## Patentansprüche

1. Auslassvorrichtung (1) eines Rolladenkastens (C) für den Durchgang einer Stange (2) durch eine Planke (P) des Kastens (C), umfassend:
- die besagte Stange (2), vorgesehen, um den Boden (P) des Kastens (C) zu durchqueren,
- ein Trägerelement (3), vorgesehen, um an der Planke (P) des Kastens befestigt zu werden, außerhalb des besagten Kastens, und umfassend ein Gehäuse (30) für ein sphärisches Element (4) in Kugelgelenkverbindung mit dem besagten Trägerelement (3),
- das besagte sphärische Element (4), eine Durchgangsbohrung (40) für den Durchgang der besagten Stange (2) aufweisend, **dadurch**
**gekennzeichnet, dass** die besagte Vorrichtung (1) aufweist:
- eine erste Dichtung (5), vorgesehen, um zwischen dem besagten Träger (3) und der Außenfläche der Planke (P) des Kastens eingeklemmt zu werden, um die Luftdichtigkeit zwischen dem besagten Träger (3) und der besagten Planke (P) zu bewirken
- eine zweite Dichtung (6), angeordnet zwischen der besagten Stange (2) und dem besagten sphärischen Element (4), um die Luftdichtigkeit auf der Ebene des Zwischenraums zwischen der Stange (2) und dem besagten sphärischen Element (4) zu bewirken.

2. Vorrichtung nach Patentanspruch 1, in welchem die besagte erste Dichtung (5) und/oder die besagte zweite Dichtung (6) in einem elastomeren Material sind.

3. Vorrichtung nach einem der Patentansprüche 1 oder 2, in welchem das besagte sphärische Element (4) einen Sitz (41) zur Unterstützung der zweiten Dichtung (6) aufweist, wobei der Sitz (41) auf besagtem sphärischen Element (4) an einem Ende der besagten Durchgangsbohrung (40) angeordnet ist, wobei der besagte Sitz eine laterale Unterstützung für die zweite Dichtung (6) bildet.

4. Vorrichtung nach einem der Patentansprüche 1 bis 3, in welcher das besagte sphärische Element (4) einen Sitz (41) zur Unterstützung der zweiten Dichtung (6) aufweist, wobei die besagte Vorrichtung (1) Gegenhaltemittel (7) umfasst, welche an der besagten Stange (2) und/oder auf dem besagten sphärischen Element (4) gesichert sind, sich auf der besagten zweiten Dichtung (6) der anderen Seite der zweiten Dichtung (6) relativ zu dem besagten Sitz (41) abstützend, um die Beibehaltung der zweiten Dichtung (6), welche zwischen den besagten Gegenhaltemitteln (7) und dem besagten Sitz (41) aufgenommen ist, zu erhalten.

5. Vorrichtung gemäß dem Patentanspruch 4, wobei die besagten Gegenhaltemittel (7) durch Ohren gebildet sind, welche sich hervorstehend der Stange erstrecken, starr an der Stange befestigt, wobei die besagten Ohren sich auf der besagten zweiten Dichtung (6) abstützen, um die Beibehaltung der zweiten Dichtung (6), welches zwischen den besagten Gegenhaltemitteln (7) und dem besagten Sitz (41) gehalten wird, zu erhalten.

6. Vorrichtung gemäß einem der Patentansprüche 1 bis 5, bei welcher die besagte zweite Dichtung (6) ein O-Ring ist.

7. Vorrichtung nach einem der Patentansprüche 1 bis 6, bei welcher die besagte erste Dichtung (5) eine Flachdichtung ist.

8. Vorrichtung gemäß einem der Patentansprüche 1 bis 7, bei welcher das besagte Trägerelement (3) ein Gehäuse für die Aufnahme der besagten ersten Dichtung (5) umfasst, in eng ineinandergreifendem Spiel.

9. Vorrichtung gemäß einem der Patentansprüche 1 bis 8, umfassend ein Kader (8) am Ende der Stange (2), vorgesehen um aus dem besagten Kasten (C) nach außen zu treten.

10. Rollladenkasten umfassend eine Auslassvorrichtung eines Rollladenkastens gemäß einem der Ansprüche 1 bis 9, welcher den Durchgang der Stange (2) der besagten Vorrichtung (1) durch eine Bohrung einer Planke (P) des besagten Kastens (C) ermöglicht, wobei das besagte Trägerelement (3) an der besagten Planke (2) außerhalb des besagten Kastens (C) befestigt ist, wobei die besagte erste Dichtung (5) zwischen der besagten Planke (P) und dem besagten Trägerelement (3) eingeklemmt ist, um die Luftdichtigkeit zwischen dem besagten Trägerelement (3) und der besagten Planke (P) sicherzustellen, wobei die besagte zweite Dichtung (6) die Luftdichtigkeit zwischen der Stange (2) und dem besagten sphärischen Element (4) sicherstellt, wobei das Ende der besagten Stange (2), innerhalb des besagten Kastens, an den Eingang einer Winde des Rollladenmechanismus angeschlossen ist, wobei das Ende der Stange (2) außerhalb des Kastens vorgesehen ist, um an ein Bedienelement angeschlossen zu werden.

## Claims

1. Outlet device (1) of a roller shutter box (C) for the passage of a rod (2) through a board (P) of the box (C), comprising:
- said rod (2), intended to pass through the board (P) of the box (C),
- a support element (3) intended to be fastened to the board (P) of the box, exteriorly to said box and comprising a housing (30) for a spherical element (4) with a swivel connection with said support element (3),
- said spherical element (4), having a through bore (40) for the passage of the rod (2),
**characterised in that** said device (1) has:
- a first seal (5), intended to be pinched between said support (3) and the outer face of the board (P) of the box in order to create the air seal between said support (3) and said board (P),
- a second seal (6), arranged between said rod (2) and said spherical element (4) in order to create the air seal on the inter-space between the rod (2) and said spherical element (4).

2. Device according to claim 1 wherein said first seal (5) and/or said second seal (6) are made from an elastomer material.

3. Device according to one of claims 1 or 2, wherein said spherical element (4) has a seat (41) for the support of the second seal (6), with the seat (41) being positioned on said spherical element (4) at one end of said through bore (40), with said seat forming a lateral support for the second seal (6).

4. Device according to one of claims 1 to 3, wherein said spherical element (4) has a seat (41) for the support of the second seal (6), said device (1) comprising means of counter-support (7), integral with said rod (2) and/or on said spherical element (4), bearing against said second seal (6) of the other side of the second seal (6) in relation to said seat (41) so as to obtain the maintaining of the second seal (6) taken between said means of counter-support (7) and said seat (41).

5. Device according to claim 4, wherein said means of counter-support (7) are comprised of lugs, extending protruding from the rod, rigidly integral with the rod, said lugs bearing against said second seal (6) in order to obtain the maintaining of the second seal (6) taken between said means of counter-support (7) and said seat (41).

6. Device according to one of claims 1 to 5, wherein said second seal (6) is an O-rang seal.

7. Device according to one of claims 1 to 6, wherein said first seal (5) is a flat seal.

8. Device according to one of claims 1 to 7, wherein said support element (3) comprises a housing for the reception of said first seal (5), to the closest nesting clearance.

9. Device according to one of claims 1 to 8, having a cardan (8) at the end of the rod (2) intended to exit exteriorly to said box (C).

10. Roller shutter box comprising an outlet device (1) of a roller shutter box according to one of claims 1 to 9 allowing for the passage of the rod (2) of said device (1) through a hole of a board (P) of said box (C), said support element (3) being fastened to said board (2) exteriorly to said box (C), said first seal (5) being pinched between said board (P) and said support element (3) in order to provide the air seal between said support element (3) and said board (P), said second seal (6) providing the air seal between the rod (2) and said spherical element (4), the end of said rod (2), internal to said box, being connected to the input of a winch of the roller shutter mechanism, the end of the rod (2) external to the box intended to be connected to a manoeuvre.
